# EUROPÄISCHE PATENTSCHRIFT

(11) **EP 0 063 644 B1**
(45) Veröffentlichungstag und Bekanntmachung des Hinweises auf die Patenterteilung: **10.04.1985**
(21) Anmeldenummer: 81110313.4
(22) Anmeldetag: 10.12.1981
(51) Int. Cl.: H05G 1/44, H05G 1/36, H05G 1/46

(54) **Verfahren zur Herstellung von Röntgenaufnahmen**
Method of producing X-ray exposures
Procédé de prises de vues radiographiques

(30) Priorität: 23.04.1981 DD 229433
(43) Veröffentlichungstag der Anmeldung: 03.11.1982
(73) Patentinhaber: VEB Transformatoren- und Röntgenwerk "Hermann Matern", DDR-8030 Dresden (DD)
(72) Erfinder: Orth, Günther, DDR-8029 Dresden (DD)
(74) Vertreter: Beetz & Partner Patentanwälte

## Beschreibung

Die Erfindung betrifft ein Verfahren zur Herstellung von Röntgenaufnahmen mit einer Röntgendiagnostikeinrichtung, wobei zwischen Aufnahmeobjekt bzw. Streustrahlenraster und einem Röntgenbildaufzeichnungssystem, z.B. einer Filmkassette, ein röntgenschattenfreier Strahlungsdetektor, z.B. eine lonisationskammer mit Messfeldern, einer Dosismesseinrichtung angeordnet und ein Steuerfunktionen ausübendes Mikroprozessorsystem vorgesehen ist.

Zur Anfertigung von Röntgenaufnahmen der unterschiedlichsten menschlichen Organe mit einer Röntgendiagnostikeinrichtung sind verschiedene Einstelltechniken bekannt geworden.

Bei der freien Einstelltechnik werden z.B. die bildgebenden Parameter Röntgenröhrenspannung (kV) und Milliampere-Sekunden-Produkt (mAs) oder Röntgenröhrenspannung (kV) und Röntgenröhrenstrom (mA) sowie die Belichtungszeit (s) an hierfür vorgesehenen Einstellorganen am Bedienteil des Röntgengenerators auf der Grundlage von empirisch ermittelten Belichtungstabellen vor Beginn der Röntgenaufnahme eingestellt. Bei Anwendung eines Röntgenbelichtungsautomaten wird vor Aufnahmebeginn am Röntgengenerator die Röntgenröhrenspannung (kV) als bildgebender Parameter gewählt und am Röntgenbelichtungsautomaten in Abhängigkeit von der Empfindlichkeit des Aufnahmematerials die gewünschte Schwärzung eingestellt sowie gegebenenfalls ein bestimmtes Messfeld oder eine Messfeldkombination einer als Strahlungsdetektor verwendeten Ionisationskammer gewählt. Auch hier erfolgt die Wahl des kV-Wertes mit Hilfe von Belichtungstabellen, in denen den jeweils zu untersuchenden Organen bezogen auf einen Normalpatienₜen entsprechende Werte zugeordnet sind.

Bei der programmierten Aufnahmetechnik sind die bildgebenden Parameter wie kV-Werte, mAs-Produkt, Schwärzung und Messfeld oder Messfeldkombination in einer Organ- bzw. Organgruppenzuordnung bereits programmiert und gespeichert, so dass diese Parameter durch die Betätigung jeweils nur einer, entsprechend einem Organ oder einer Organgruppe zugeordneten Taste im Röntgengenerator und im Belichtungsautomaten automatisch eingestellt werden. Um eine gleichbleibend gute Röntgenaufnahmequalität bei der programmierten Aufnahmetechnik anzustreben, ist es bekannt, neben den vielen bei dieser Einstelltechnik notwendigen Organ- bzw. Organgruppentasten weitere Tasten anzuordnen, bei deren Betätigung eine Korrektur der bildgebenden Parameter entsprechend der Patientendicke, die vom Röntgenologen eingeschätzt werden muss, vorgenommen wird.

Während die freie Einstelltechnik umfangreiche Erfahrungen bei der Parameterwahl am Röntgengenerator und am Belichtungsautomaten erfordert, um zu optimalen Röntgenaufnahmen zu gelangen und eine Reihe von Einstellungen an entsprechenden Einstellorganen von Hand vorzunehmen sind, erfordert die programmierte Aufnahmetechnik bei mit Organ- bzw. Organgruppen- sowie Objektanpassungstasten ausgestatteten Röntgengeneratoren bzw. deren Fernbedienteilen einerseits aufgrund der Vielzahl der vorhandenen Bedientasten einen verhältnismässig grossen Beachtungsaufwand, um Fehlbedienungen zu vermeiden, und andererseits muss eine Beurteilung des zu untersuchenden Patienten erfolgen, um die an Durchschnittswerten orientierten programmierten Parameter für die einzelnen Organe bzw. Organgruppen der jeweiligen Patientenkonstitution anzupassen. Bei dieser Beurteilung, die im starken Masse subjektiven Einflüssen unterliegt, findet im wesentlichen nur die Patientendicke, nicht aber die individuell verschiedene Strahlentransparenz Berücksichtigung. Um diesen Nachteil zu vermeiden, ist ein Verfahren zur Optimierung von Röntgenaufnahmen mit Hilfe einer Röntgendiagnostikanlage mit Röntgenbelichtungsautomaten bekannt, wobei die Röntgendiagnostikanlage mit einem Bediengerät zur Einstellung der bildgebenden Parameter in freier Einstelltechnik oder programmierter Aufnahmetechnik sowie einem Mikroprozessorsystem, welches Steuerfunktionen und die Röntgenröhren- überwachung ausübt, ausgestattet ist (DD-PS 143 692). Bei diesem Verfahren wird im Strahlengang der Röntgendiagnostikanlage direkt am Ort des Röntgenbildaufzeichnungssystems oder unmittelbar dahinter eine Messeinrichtung angeordnet, die während einer Testbestrahlung unmittelbar vor der eigentlichen Röntgenaufnahme die Röntgenstrahlung indirekt misst. Zur Testbestrahlung werden hierbei diejenigen bildgebenden Parameter gewählt, mit der das zu untersuchende Organ eines Normalpatienten aufgenommen wird. Die Empfindlichkeit des Röntgenbelichtungsautomaten muss jedoch um eine Grössenordnung erhöht werden, um die zusätzliche Strahlenbelatung, welcher der Patient ausgesetzt ist, möglichst gering zu halten. Am Ende der Testbestrahlung stellt die Messeinrichtung ein Signal zur Verfügung, welches zur Korrektur der Schwärzungsvorwahl des Röntgenbelichtungsautomaten benutzt wird, so dass die sich anschliessende Röntgenaufnahme mit der optimalen Schwärzungseinstellung durchgeführt werden kann. Durch dieses Verfahren erübrigen sich Einstellorgane zur Objektanpassung am Bediengerät.

Des weiteren ist ein Verfahren zur Herstellung von Röntgenaufnahmen mit freier oder mit programmierter Aufnahmetechnik, Mikroprozessorsystem und mit röntgenschattenfreier Ionisationskammer mit Messfeldern, angeordnet zwischen Patient bzw. Streustrahlungsraster und Röntgenbildaufzeichnungssystem, bekannt, bei dem der Strahlungsdetektor eines Röntgenbelichtungsautomaten zur Ermittlung der patientenspezifischen Eigenschaften des zu untersuchenden Organs benutzt und der eigentlichen Röntgenaufnahme eine durch einen Zeitschalter gesteuerte Testbestrahlung vorangestellt wird, wobei die im Mikroprozessorsystem gespeicherten bildgebenden Parameter für Normalpatienten nach der Testbestrahlung patientenspezifisch korrigiert werden und die Röntgenaufnahme anschliessend mit den korrigierten Parametern durchgeführt wird (DD-PS 144 345). Die Einstellung der bildgebenden Parameter für einen Normalpatienten, z.B. durch Betätigung der Organgruppentaste, erfolgt dabei vor der Röntgenaufnahme und vor der Testbestrahlung.

Der Erfindung liegt die Aufgabe zugrunde, ein Verfahren zur Herstellung von Röntgenaufnahmen der unterschiedlichsten menschlichen Organe mit einer Röntgendiagnostikeinrichtung, die mit einem zwischen Aufnahmeobjekt bzw. Streustrahlenraster und Röntgenbildaufzeichnungssystem angeordneten röntgenschattenfreien Strahlungsdetektor einer Dosismesseinrichtung sowie einem Steuerfunktionen ausübenden Mikroprozessorsystem ausgerüstet ist, anzugeben, bei der einerseits die Anfertigung von optimalen Röntgenaufnahmen gewährleistet ist. d.h. die bildgebenden Parameter den spezifischen Eigenschaften des jeweils zu untersuchenden Patienten angepasst sind und andererseits der Beachtungsaufwand bei der Einstellung bildgebender Parameter vor Auslösung der Röntgenaufnahme minimiert sowie der Patient möglichst keiner zusätzlichen Strahlenbelastung ausgesetzt ist.

Diese Aufgabe wird erfindungsgemäss dadurch gelöst, dass nach erfolgter Vorwahl des relativen Härtewertes, d.h. des gewünschten Bildcharakters, und gegebenenfalls der Aufnahmefeldgrösse, des Messfeldes bzw. der Messfeldkombination sowie der Film- und Folienempfindlichkeit an hierfür am Röntgengenerator bzw. entsprechenden Bedienteilen vorgesehenen Einstellorganen mit Auslösung der Röntgenaufnahme zunächst zur Ermittlung der Objekttransparenz die Röntgenaufnahme bis zum Erreichen einer vorprogrammierten Testdosis mit einer vorprogrammierten konstanten ersten Röhrenspannung und einem vorprogrammierten, konstanten ersten Röhrenstrom geschaltet wird und eine der gemessenen Zeit t, die bis zum Erreichen dieser Testdosis verflossen ist, proportionale Grösse dem Mikroprozessorsystem zugeführt wird, in dem dieser Grösse t in Abhängigkeit von dem vor Aufnahmeauslösung vorgewählten Einstellgrössen und dem Fokus-Film-Abstand zugeordnete gespeicherte optimale Werte für die Röhrenspannung, das mAs-Produkt und die Schwärzung aktiviert werden und anschliessend der Fortgang der Röntgenaufnahme bis zu deren Beendigung durch Beeinflussung entsprechender Stellglieder mit den aktivierten optimalen Werten für die Röhrenspannung und das in bezug auf die optimale Schwärzung korrigierte mAs-Produkt erfolgt. Der durch die Erfindung erreichte Vorteil ist vor allem darin zu sehen, dass die Zahl der Bedienelemente, bzw. Einstellorgane am Röntgengenerator bzw. an den Fernbedienteilen drastisch reduziert wird, da nur noch der relative Härtewert, d.h. der gewünschte Bildcharakter und gegebenenfalls die Aufnahmefeldgrösse, dass Messfeld oder eine Messfeldkombination sowie die Film- und Folienempfindlicheit nicht aber die Röhrenspannung und das mAs-Produkt vorzuwählen sind, also gegenüber der herkömmlichen programmierten Aufnahmetechnik neben den Objektanpassungstasten auch die Organ- bzw. Organgruppentasten entfallen.

Als Grundlage zur Ermittlung der im Mikroprocessorsystem zu speichernden Parameter wird der bei der Einstelltechnik nach sogenannten Röntgenlichtwerten bekannte funktionelle Zusammenhang von Röhrenspannung und mAs-Produkt für unterschiedliche Objektdicken bzw. Objekttransparenzen bei einem bestimmten relativen Härtewert genutzt (H. Beger, TuR-Röntgengeneratoren mit der Einstelltechnik nach Röntgenlichtwerten, Medizintechnik, H. 5, 1966).

Eine vorteilhafte Weiterbildung des erfindungsgemässen Verfahrens besteht darin, dass zur Ermittlung der Objekttransparenz während dieser ersten Aufnahmephase selbsttätig die programmierte erste Röhrenspannung auf einen höheren programmierten zweiten Wert und gegebenenfalls gleichzeitig die programmierte Testdosis auf einen niedrigeren, programmierten zweiten Wert umgeschaltet wird, falls die gemessene Dosis nach einer vorgegebenen Grenzzeit niedriger als ein dieser Grenzzeit zugeordneter, gleichfalls programmierter Dosisgrenzwert ist. Selbstverständlich ist es auch denkbar, anstelle der ersten Röhrenspannung den ersten Röhrenstrom oder beide Grössen zu erhöhen. Durch diese Massnahme wird erreicht, dass die Zeitdauer der ersten Aufnahmephase, in welcher die Objekttransparenz ermittelt wird, klein im Verhältnis zur Zeitdauer der zweiten Aufnahmephase mit den optimierten bildgebenden Parametern kV, mAs bleibt.

Die Erfindung soll nachstehend anhand eines Ausführungsbeispieles und einer zugehörigen Zeichnung näher erläutert werden.

In der Zeichnung ist eine Röntgendiagnostikeinrichtung zur Herstellung von Röntgenaufnahmen nach dem erfindungsgemässen Verfahren schematisch dargestellt.

Die Röntgendiagnostikeinrichtung besteht aus einem Röntgengenerator 1, einem Anwendungsgerät 2 mit einem Röntgenstrahler 3 und einem Röntgenbildaufzeichnungssystem 4, einer Dosismesseinrichtung 5 mit einer internen Einrichtung zur Zeitmessung und Ausgabe zeitspezifischer Signale, einem Bediengerät 6 sowie einem Mikroprozessorsystem 7 mit peripheren Digital-/Analog-Wandlern und Eingabe-/Ausgabe-Einheiten. Zur Speisung der Röntgendiagnostikeinrichtung dient ein Drehstromnetz 8. Im Strahlengang zwischen dem Röntgenstrahler 3 mit der Röntgenröhre und dem Röntgenbildaufzeichnungssystem 4, im Bsp. eine Filmkassette mit einer Film-Verstärkerfolien-Kombination, befinden sich ein Strahlenfilter 9, eine Blende 10, ein z.B. auf einem Lagerungstisch fixierter Patient 11, erforderlichenfalls ein Streustrahlenraster 12 sowie eine Ionisationskammer als Strahlendetektor 13.

In Vorbereitung der Röntgenaufnahme wird am Bediengerät 6 eine von z.B. drei Tasten entsprechend dem gewählten Bildcharakter (weich, normal. hart), das heisst dem gewählten relativen Härtewert H, betätigt. Dadurch erfolgt über eine Leitung 14 die Ansteuerung der in der Zeichnung nicht im einzelnen dargestellten Stell- und Schaltglieder im Röntgengenerator 1, derart, dass für eine erste Phase der Röntgenaufnahme eine fest vorgegebene erste Röhrenspannung Un und ein fest vorgegebener erster Röhrenstrom In eingestellt werden. Gleichzeitig wird über eine Leitung 15 mittels gleichfalls nicht näher dargestellter Stell- und Schaltglieder in der Dosismesseinrichtung 5 ein bestimmter Wert der Empfindlichkeit eingestellt. Ausserdem erfolgt über eine Leitung 16, eine Kodiereinheit 17 und eine Dateneingabe-Einheit 18 die Aktivierung der ROM (PROM)-Bereiche des Mikroprozessorsystems 7 mit den gespeicherten Programmen zur Gewinnung der Stellgrössen für die bildgebenden Parameter einer zweiten Aufnahmephase und zwar für die Röhrenspannung U und das mAs-Produkt Q sowie die Schwärzung S. Mit der Betätigung der Taste zur Wahl des Bildcharakters werden auch die übrigen zur Vorbereitung einer Röntgenaufnahme erforderlichen Schalt-und Stellvorgänge, z.B. für den Drehanodenanlauf, in der Röntgendiagnostikeinrichtung in Gang gesetzt.

Nachdem auch die Aufnahmefeldgrösse A eingestellt wurde, wird die Röntgenaufnahme durch einen Leistungsschalter 19, der mit Hilfe eines internen Schaltgliedes im Röntgengenerator 1 nach einer bestimmten Verzögerungszeit über eine Leitung 20 eingeschaltet wird, ausgelöst.

Wird nun nach Ablauf einer vorgegebenen, mit der in der Dosismesseinrichtung 5 enthaltenen Zeitmesseinrichtung gemessenen Zeitdauer t_{Grenz} ein gleichfalls vorgegebener und mit Hilfe des röntgenschattenfreien Strahlendetektors 13 gemessener Dosisgrenzwert D_{Grenz} erreicht, so wird die erste Phase der Röntgenaufnahme mit der programmierten ersten Röhrenspannung Un und dem programmierten ersten Röhrenstrom 1_{T1} fortgesetzt. Wird schliesslich ein weiterer vorgegebener Dosistestwert D_{T1} erreicht, so wird dem Leistungsschalter 19 von der Dosismesseinrichtung 5 über eine Leitung 21 ein Signal zugeführt und die erste Phase der Röntgenaufnahme beendet.

Sollte hingegen nach Ablauf der vorgegebenen Zeit t_{Grenz} der Dosisgrenzwert D_{Grenz} nicht erreicht werden, was bei weniger transparenten Aufnahmeobjekten der Fall ist, so erhalten erstens der Leistungsschalter 19 über die Leitung 21 ein Signal zur Unterbrechung der ersten Aufnahmephase und zweitens das entsprechende Schalt- bzw. Stellglied im Röntgengenerator 1 über eine Leitung 22 ein Signal zum Umschalten auf eine höhere, gleichfalls vorprogrammierte Röhrenspannung Uτ₂. Über eine Leitung 23, die Kodiereinheit 17 und die Dateneingabe-Einheit 18 erfolgt gleichzeitig die Aktivierung des betreffenden ROM (PROM) - Bereiches im Mikroprozessorsystem 7 zur Gewinnung der Stellgrössen für die bildgebenden Parameter der zweiten Aufnahmephase. Ausserdem wird zu diesem Zeitpunkt mit Hilfe des internen Schalt- bzw. Stellgliedes in der Dosismesseinrichtung 5 auf einen vorgegebenen höheren Empfindlichkeitswert umgeschaltet. Nach Beendigung dieser Vorgänge wird durch erneutes Einschalten des Leistungsschalters 19 infolge eines Signals über die Leitung 20 die erste Phase der Röntgenaufnahme fortgesetzt und in diesem Fall nach Erreichen eines vorgegebenen, mit der Dosismesseinrichtung 5 gemessenen zweiten Testdosiswertes D_{T2} beendet.

In der Dosismesseinrichtung 5 wird ein der gemessenen Zeitt, welche bis zum Erreichen des Dosiswertes Dᵢ bzw. bei automatischer Röhrenspannungserhöhung während der ersten Aufnahmephase bis zum Erreichen des Dosiswertes D₂ vergangen ist, proportionales Signal gebildet und dem Mikroprozessorsystem 7 über eine Leitung 24 und eine Dateneingabe-Einheit 25 zugeführt. Im Mikroprozessorsystem 7 wird aus disem Signal und der im ROM (PROM) jeweils für die betreffende Röhrenspannung Un bzw. U_{T2} und dem Röhrenstrom I_{T} der ersten Aufnahmephase zugeordneten, gespeicherten Funktion U = f (t), ein der Röhrenspannung U für die zweite Aufnahmephase proportionales Signal gebildet, das vom Mikroprozessorsystem 7 über eine Datenausgabe-Einrichtung 26, einen Digital-Analog-Wandler 27 und über eine Leitung 28 dem Stellglied für die Röhrenspannung U im Röntgengenerator 1 zugeleitet wird. Als Grundlage für die im Mikroprozessorsystem 7 zu speichernden Funktionen U = f (t) dient der bei der Einstelltechnik nach sogenannten Röntgen-Lichtwerten bekannte funktionelle Zusammenhang von Röhrenspannung U und mAs-Produkt Q für unterschiedliche Objektdicken bzw, Objekttransparenzen bei einem bestimmten relativen Härtewert H; U" / Q = konstant. Aus dem vom Anwendungsgerät 2 über eine Leitung 29, einem Analog-/ Digital-Wandler 30 und eine Dateneingabe-Einheit 31 dem Mikroprozessorsystem 7 zugeführten, dem Fokus-Film-Abstand FFA proportionalen Signal und einem dem Mikroprozessorsystem 7 über eine Leitung 32, einen Analog-/Digital-Wandler 33 und eine Dateneingabe-Einheit 34 zugeleiteten, der Öffnung der Blende 10, d.h. der gewählten Aufnahmefeldgrösse A proportionalen Signal sowie dem bereits im Mikroprozessorsystem 7 für die Röhrenspannung U der zweiten Aufnahmephase gebildeten Signal wird auf der Grundlage der im Mikroprozessor 7 gespeicherten Funktion ein der Schwärzung S proportionales Signal gewonnen. Dieses Signal wird schliesslich über eine Datenausgabe-Einheit 35, einen Digital-/Analog-Wandler 36 und eine Leitung 37 einem Stellglied für die Schwärzung S in der Dosismesseinrichtung 5 zugeführt. Andererseits wird im Mikroprozessorsystem 7 aus dem ermittelten Wert für die Röhrenspannung U für die zweite Aufnahmephase mit Hilfe der Beziehung U" / Q = konstant ein dem mAs-Produkt Q proportionales Signal gebildet. Dieses Signal wird durch das schwärzungsspezifische Signal korrigiert, wobei ein höherer Schwärzungswert S ein grösseres mAs-Produkt Q zur Folge hat, und über eine Datenausgabe-Einheit 38 und einen Digital-/Analog-Wandler 39 sowie eine Leitung 40 einem Stellglied für das mAs-Produkt Q im Röntgengenerator 1 zugeleitet.

Nach der automatischen Einstellung der im Mikroprozessorsystem 7 ermittelten, optimalen Werte für die Röhrenspannung U und das mAs-Produkt Q im Röntgengenerator 1 sowie des Schwärzungswertes S und nach der selbsttätigen Umschaltung auf den ursprünglich eingestellten Empfindlichkeitswert in der Messeinrichtung 5, wird über die Leitung 20 der Leistungsschalter 19 wieder eingeschaltet und somit die zweite Phase der Röntgenaufnahme mit den optimierten bildgebenden Aufnahmeparametern ausgelöst.

Die aus zwei Phasen bestehende Röntgenaufnahme wird schliesslich nach Erreichen der in der Dosismesseinrichtung 5 gemessenen, für die Bildaufzeichnung optimalen Dosis D beendet, nachdem dem Leistungsschalter 19 das Abschaltsignal über die Leitung 21 zugeführt wurde.

## Patentansprüche

1. Verfahren zur Herstellung von Röntgenaufnahmen mit einer Röntgendiagnostikeinrichtung, wobei zwischen Aufnahmeobjekt (11) bzw. Streustrahlenraster (12) und einem Röntgenbildaufzeichnungssystem (4), z.B. einer Filmkassette, ein röntgenschattenfreier Strahlungsdetektor (13), z.B. eine lonisationskammer mit Messfeldern, einer Dosismesseinrichtung (5) angeordnet und ein Steuerfunktionen ausübendes Mikroprozessorsystem (7) vorgesehen ist, dadurch gekennzeichnet, dass nach erfolgter Vorwahl des relativen Härtewertes H und gegebenenfalls der Aufnahmefeldgrösse A, des Messfeldes M bzw. einer Messfeldkombination sowie der Film-und Folienempfindlichkeit F an hierfür am Röntgengenerator bzw. an entsprechenden Bedienteilen (6) vorgesehenen Einstellorganen mit Auslösung der Röntgenaufnahme zunächst zur Ermittlung der Objekttransparenz die Röntgenaufnahme bis zum Erreichen einer vorprogrammierten Testdosis D_{T1} mit einer vorprogrammierten, konstanten ersten Röhrenspannung U_{T1} und einem vorprogrammierten, konstanten ersten Röhrenstrom I_{T1} geschaltet wird und eine der gemessenen Zeitt, die bis zum Erreichen dieser Testdosis D_{T1} verflossen ist, proportionale Grösse dem Mikroprozessorsystem (7) zugeführt wird, in dem dieser Grösse t in Abhängigkeit von den vor Aufnahmeauslösung vorgewählten Einstellgrössen (H; A; M; F) und dem Fokus-Film-Abstand (FFA) zugeordnete, gespeicherte optimale Werte für die Röhrenspannung U, das mAs-Produkt Q und die Schwärzung S aktiviert werden und dass anschliessend der Fortgang der Röntgenaufnahme bis zu deren Beendigung durch Beeinflussung entsprechender Stellglieder mit den aktivierten optimalen Werten für die Röhrenspannung U und das in bezug auf die optimale Schwärzung korrigierte mAs-Produkt Q erfolgt.

2. Verfahren nach Patentanspruch 1, dadurch gekennzeichnet, dass zur Ermittlung der Objekttransparenz während dieser ersten Aufnahmephase selbsttätig die vorprogrammierte erste Röhrenspannung Un und/oder der vorprogrammierte erste Röhrenstrom Iᵣ₁ auf einen höheren, vorprogrammierten, konstanten zweiten Wert U_{T2} bzw. 1_{T2} und gegebenenfalls gleichzeitig die programmierte Testdosis D_{T1} auf einen niedrigeren programmierten zweiten Wert D_{T2} umgeschaltet werden, falls die gemessene Dosis D nach einer vorgegebenen Grenzzeit t_{Grenz} niedriger als ein dieser Grenzzeit t_{Grenz} zugeordneter, gleichzeitig vorprogrammierter Dosisgrenzwert D_{Grenz} ist.

## Claims

1.Method of producing X-ray exposures, comprising an X-ray diagnosis apparatus wherein between an object to be exposed (11) or, respectively, a scattered-ray grid (12) and an X-ray exposure image recording system (4) such as a film cartridge there are provided an X-ray shadow-free radiation detector (13), such as an ionisation chamber including measuring fields, of a dosimeter means (5) and a microprocessor system (7) having control functions, characterized in that after preselection of the relative hardness number H and optionally of the exposure field size A, of the measuring field M or, respectively, a measuring field combination, and of the film speed F by means of setting elements provided for this purpose on the X-ray generating means or corresponding control portions (6), upon triggering of the X-ray exposure for determining the object transparency, the X-ray exposure is initially switched with a preprogrammed constant first tube voltage U_{T1} and with a preprogrammed constant first tube current I_{T1} until a preprogrammed test dose D_{T1} has been reached, and a variable which is proportional to the measured time t elapsed until this test dose D_{T1} has been reached is supplied to the microprocessor system (7), in which stored optimum values for the tube voltage U, the mAs-product Q and the optical density S associated with said value t are activated in dependency on the set values (H; A; M; F) preselected prior to triggering of the exposure and on the target plate distance (FFA), and that subsequently the X-ray exposure is continued to completion by actuation of corresponding setting elements with the activated optimum values for the tube voltage (U) and the mAs-product Q which is corrected relative to the optimum optical density.

2. Method as claimed in patent claim 1, characterized in that for determining the object transparency during said first exposure phase the preprogrammed first tube voltage U_{T1} and/or the preprogrammed first tube current I_{T1} are automatically switched to a higher preprogrammed constant second value U_{T2} and I_{T2}, respectively, and optionally the preprogrammed test dose D_{T1} is simultaneously automatically switched to a lower preprogrammed second value O_{T2}, provided the measured dose D, after a predetermined limit time t_{Grenz}, is lower than a likewise preprogrammed dose limit value D_{Grenz} associated with said limit time t_{Grenz}.

## Revendications

1. Procédé pour la réalisation de prises de vues radiographiques avec un dispositif de diagnostic radiographique, dans lequel entre l'objet (11) et la prise de vue ou bien une grille oscillante (12) et un système de prises de vue d'images radiographiques (4) par exemple une cassette de film, sont disposés un détecteur de rayonnement exempt d'ombres radiographiques (13), par exemple une chambre d'ionisation avec des champs de mesures, un dispositif de mesure de doses (5) tandis qu'il est prévu un système microprocesseur (7) exerçant des fonctions de commande, procédé caractérisé en ce que, après qu'ait été effectuée une présélection de la valeur de dureté relative H et, éventuellement de la grandeur du champ de prises de vues A, du champ de mesures M ou bien d'une combinaison de champs de mesures, ainsi que de la sensibilité du film et des feuilles F, la prise de vue radiographique est tout d'abord raccordée, lors du déclenchement de cette prise de vue, pour déterminer la transparence de l'objet, à des organes de réglage prévus à cet effet sur le générateur de rayons X ou bien sur des éléments de manoeuvre appropriés (6), jusqu'à l'obtention d'une dose d'essais pré-programmés D_{T1} avec une première tension de tube constante pré-programmé Un et un premier courant de tube constant pré-programmé I_{T1,} et une grandeur proportionelle au temps mesuré t, qui s'est écoulé jusqu'à l'obtention de cette dose d'essais D_{T1}, est appliquée au système micro-processeur (7) dans lequel cette grandeur t en fonction des grandeurs de réglage (H; A; M; F) présélectionnées avant le déclenchement de la prise de vues, ainsi que les valeurs optimales mémorisées ,associées à la distance foyer-film (FFA), pour la tension du tube U, le produit mAs (Q) et le noircissement S sont activés tandis qu'ensuite la progression de la prise de vue radiographique jusqu'à son achèvement s'effectue en influençant des organes de réglage appropriés avec les valeurs optimales activées pour la tension de tube (U) et le produit mAs (Q) corrigé par rapport au noircissement optimal.

2. Procédé selon la revendication 1, caractérisé en ce que, pour déterminer la transparence de l'objet pendant cette première phase de prise de vues, la première tension de tube pré-programmée U_{T1} et/ou le premier courant de tube pré-programmé I_{T1} sont commutés sur une seconde valeur constante pré-programmée plus élevée U_{T2} ou bien I_{T2} et qu'éventuellement, simultanément, la dose d'essais programmée D_{T1} est commutée sur une seconde valeur programmée plus basse D_{T2}, au cas où la dose mesurée D après un temps limite pré-défini t_{Grenz} est inférieure à une valeur limite de dose D_{Grenz} associée à ce temps limite t_{Grenz} et également pré-programmée.
